# EUROPÄISCHE PATENTSCHRIFT

(11) **EP 0 631 738 B1**
(45) Veröffentlichungstag und Bekanntmachung des Hinweises auf die Patenterteilung: **25.09.1996**
(21) Anmeldenummer: 94109137.3
(22) Anmeldetag: 15.06.1994
(51) Int. Cl.: A45D 20/12

(54) **Luftdusche, insbesondere zum Trocknen von Haaren**
Hair dryer
Sèche-cheveux

(30) Priorität: 17.06.1993 DE 9309013 U
(43) Veröffentlichungstag der Anmeldung: 04.01.1995
(73) Patentinhaber: ERMILA FRISEURGERÄTE GmbH, D-35463 Fernwald (DE)
(72) Erfinder: Keitzer, Willi, D-35452 Heuchelheim (DE)
(74) Vertreter: Missling, Arne, Dipl.-Ing.

(56) Entgegenhaltungen:
- EP-A- 0 518 035
- CH-A- 588 835
- PATENT ABSTRACTS OF JAPAN, unexamined applications, M Field, Band 2, Nr. 9, 23. JUnner 1978 THE PATENT OFFICE JAPANESE GOVERNMENT Seite 6573 M 77; & JP-A-52-120 057 (MATSUSHITA DENKO K.K.)
- PATENT ABSTRACTS OF JAPAN, unexamined applications, M Field, Band 3, Nr. 65(M-61) 6. Juni 1979 THE PATENT OFFICE JAPANESE GOVERNMENT Seite 58 M 61; & JP-A-54-40 755 (HITACHI SEISAKUSHO K.K.)
- 61) 6. Juni 1979 THE PATENT OFFICE JAPANESE GOVERNMENT Seite 58 M 61; & JP-A- 54-40 755 (HITACHI SEISAKUSHO K.K.)

## Beschreibung

Die Erfindung betrifft eine Luftdusche nach dem Oberbegriff des Anspruches 1. Eine derartige Luftdusche ist aus der Druckschrift "Patent Abstracts of Japan" zu der JP-A-52-120057 bekannt.

Vor allem bei nicht ortsfesten Luftduschen dieser Art ist der Lüfter unmittelbar in Strömungsrichtung hinter der Ansaugöffnung und in deren Achse vorgesehen, um die Frischluft möglichst verlustarm zu der Gebläseöffnung zu bewegen. Dabei tritt bei den bekannten Geräten eine, teilweise enorme, störende Lärmentwicklung auf, die von dem Lüfter im Bereich der Ansaugöffnung bzw. dem folgenden Raumteil des Gehäuseinneren verursacht wird.

Die Erfindung hat sich die Aufgabe gestellt, die Lärmbelastung durch den Lüfter auf ein erträgliches Maß abzusenken.

Erfindungsgemäß wird die Aufgabe mit den Merkmalen des Anspruches 1 gelöst.

Dabei ist es besonders günstig, wenn die Ansaugöffnungen rotationssymmetrisch, beispielsweise als Kreisquerschnitte ausgebildet und koaxial angeordnet sind.

Bei einer solchen erfindungsgemäßen Luftdusche ist der vom Lüfter verursachte Geräuschpegel um einen überraschend hohen Betrag abgesenkt gegenüber einer gleichen Luftdusche ohne den Gehäuseaufsatz. Dabei kann die Differenz der Strömungsquerschnitte der beiden Ansaugöffnungen verhältnismäßig klein sein, so daß auch der zusätzliche Druckabfall nicht leistungsmindernd in Erscheinung tritt.

Es ist zweckmäßig, wenn der Gehäuseaufsatz als rotationssymmetrisches Bauteil ausgebildet ist, dessen Rotationsachse mit derjenigen einer oder beider Ansaugöffnungen zusammenfallen kann. Eine konstruktiv günstige und ästhetisch befriedigende Lösung ergibt sich, wenn die erste Ansaugöffnung in einer Wand des Gehäuses vorgesehen ist, deren Umrandung mit einer ersten Stirnseite des Gehäuseaufsatzes bündig ist.

Die Form der Gehäusekammer ist relativ variabel. So ist es möglich, daß der Gehäuseaufsatz ein zylindrisches oder kegelstumpfförmiges Umfangsteil aufweist, das die an dem Gehäuse anliegende erste Stirnseite mit einer zweiten Stirnseite verbindet, in der sich die zweite Ansaugöffnung befindet. Eine weitere Verbesserung des Geräuschpegels läßt sich erreichen, wenn in dem Gehäuseaufsatz mindestens ein Leitblech senkrecht zu dem Umfangsteil an dieses anschließt, das mit einer rotationssymmetrischen Strömungsöffnung versehen ist, wobei die Strömungsöffnung des Leitbleches vorteilhaft einen Strömungsquerschnitt aufweist, der in Abhängigkeit von seinem Abstand von der ersten bzw. zweiten Ansaugöffnung zu deren Strömungsquerschnitten linear und dabei größer als derjenige der zweiten und kleiner als derjenige der ersten Ansaugöffnung ist.

Ein Gehäuseaufsatz dieser Art kann mit einer Luftdusche lösbar verbunden sein, er kann aber auch mit deren Gehäuse einstückig sein, beispielsweise wenn dieses längsgeteilt aus zwei Teilen zusammengesetzt ist. Auch an den zu verwendenden Werkstoff werden dabei keine besonderen Anforderungen gestellt. Es liegt nahe, das Gehäuse und den Gehäuseaufsatz aus dem gleichen Werkstoff herzustellen. Die Luftdusche kann sowohl ortsfest als auch ortsbeweglich ausgeführt sein; in letzterem Falle ist in bekannter Weise ein Handgriff vorgesehen, der auch gleichzeitig der Stromzuführung dient.

Die Erfindung wird nachstehend anhand der Zeichnung an einem Ausführungsbeispiel näher erläutert. Es zeigen
- Fig. 1: die Hauptansicht einer ortsbeweglichen, erfindungsgemäßen Luftdusche, teilweise aufgeschnitten, und
- Fig. 2 bis 6: Abwandlungen eines erfindungsgemäßen Gehäuseaufsatzes, entsprechend Fig. 1, jeweils im Längsschnitt.

Eine ortsbewegliche, erfindungsgemäße Luftdusche weist zunächst entsprechend Fig. 1 ein Gehäuse 1 auf, in dem alle für die Funktion der Luftdusche erforderlichen Bauteile untergebracht sind. Eine Handhabe 2 ist mit dem Gehäuse 1 fest verbunden. Das Gehäuse 1 ist im wesentlichen rotationssymmetrisch ausgeführt und auf der rechten Seite von Fig. 1 mit einer Stirnseite 11 abgeschlossen, in der sich eine erste Ansaugöffnung 12 befindet. Die Ansaugöffnung 12 ist als Kreisquerschnitt ausgebildet und koaxial zu einer ebenfalls kreisförmigen Gebläseöffnung in einer in Fig. 1 linken Stirnseite 14 des Gehäuses 1. Zwischen den Stirnseiten 11 und 14 ist im Gehäuseinneren 15 des Gehäuses 1 ein Elektromotor 3 vorgesehen, der einen Lüfter 4 antreibt, wobei beide Bauelemente in der Achse 10 der Luftdusche bzw. des Gehäuses 1 vorgesehen sind. Der Lüfter 4, hier als Radiallüfter ausgebildet, befindet sich in unmittelbarer Nachbarschaft von der Ansaugöffnung 12, wobei das Gehäuseinnere 15 gegen die Umgebung U durch ein Sieb 5 über der Ansaugöffnung 12 abgetrennt ist. Das Sieb 5 verhindert das Eindringen von Fremdkörpern in das Gehäuseinnere 15 und stellt zugleich einen Berührungsschutz für den rotierenden Lüfter 4 dar. In ähnlicher Weise ist die Gebläseöffnung 13 mit einer Brause 6 zur Steuerung der austretenden Luftströmung ausgerüstet. Richtungspfeile 71 und 72 veranschaulichen die von dem Lüfter 4 erzeugte Luftströmung. Weitere, für den Betrieb der Luftdusche erforderlichen Bauelemente, die in keiner unmittelbaren Beziehung zu der Erfindung stehen, sind in der schematischen Darstellung der Zeichnung weggelassen worden.

Die Stirnseite 11 des Gehäuses 1 ist kreisförmig ausgebildet; bündig zu ihrem Umfang schließt sich in erfindungsgemäßer Weise ein rotationssymmetrischer Gehäuseaufsatz 8 an, der in geeigneter, in der Zeichnung nicht ausgeführter Weise fachüblich mit dem Gehäuse 1 verbindbar ist. Es ist stattdessen auch möglich, daß der Gehäuseaufsatz 8 mit dem Gehäuse 1 einstückig ausgeführt ist, wobei das Gesamtgehäuse dann gegebenenfalls aus zwei längsgeschnittenen Gehäusehälften zusammengesetzt ist. Ohne die Erfindung zu verlassen, ist deshalb die Konstruktion des Gehäuses 1, des Gehäuseaufsatzes 8 bzw. eine Verbindung beider Teile in weitem Umfang variabel. Das Gehäuse 1 und der Gehäuseaufsatz 8 umschließen eine Gehäusekammer 80.

Der Gehäuseaufsatz 8 schließt mit einer ersten Stirnseite 81 an die Stirnseite 11 des Gehäuses 1 an. Eine Stirnseite 82, die mit der Stirnseite 81 durch ein kegelstumpfförmiges Umfangsteil 83 verbunden ist, ist mit einer zweiten Ansaugöffnung 84 versehen, die koaxial zur ersten Ansaugöffnung 12 ist. Deren Durchmesser D ist größer als der Durchmesser d der Ansaugöffnung 84.

Die geometrische Ausbildung des Gehäuseaufsatzes entsprechend Fig. 1 kann entsprechend Fig. 2 in der Weise abgewandelt werden, daß das Umfangsteil 83 als Kreiszylinder ausgeführt wird.

Unabhängig von der räumlichen Konfiguration des Gehäuseaufsatzes 8 läßt sich der an der Luftdusche auftretende Geräuschpegel noch weiter senken, wenn innerhalb des Gehäuseaufsatzes entsprechend Fig. 3 oder Fig. 4 Leitbleche 85 vorgesehen werden. Diese können sowohl als flache Scheiben entsprechend Fig. 3 oder auch als kegelstumpfähnliche Einsätze entsprechend Fig. 4 ausgebildet sein. Auch andere Ausführungen sind vorstellbar, insbesondere ist die Anzahl der Leitbleche 85 nicht begrenzt. Wesentlich ist nur, daß die in den Leitblechen 85 vorgesehenen Strömungsöffnungen 86 einen Strömungsquerschnitt aufweisen, dessen Größe zwischen derjenigen der von den Ansaugöffnungen 12 und 84 bestimmten Strömungsquerschnitte liegt. Ein Hilfskegel 87 soll andeuten, daß sich die Durchmesser der einzelnen Strömungsquerschnitte wie ihre Abstände voneinander verhalten.

Das Sieb 5 kann entsprechend den Fig. 5 und 6 auch unmittelbar an der zweiten Ansaugöffnung 84 vorgesehen sein, die hier in einer kegelstumpfförmigen Einziehung 88 vorgesehen ist, die ebenfalls zur Geräuschminderung beiträgt, genauso wie ein Leitblech 89, das im Gegensatz zu den Leitblechen 85 hohlkreiszylindrisch ausgebildet und an der zweiten Stirnseite 82 angebunden ist.

## Patentansprüche

1. Luftdusche, insbesondere zum Trocknen von Haaren, im wesentlichen bestehend aus einem Gehäuse mit einer Stromzuführung für einen innerhalb des Gehäuses ortsfesten Elektromotor, einem an den Elektromotor gekoppelten Lüfter und weiteren Bauelementen, wobei an dem Gehäuse eine erste Ansaugöffnung so vorgesehen ist, daß der Lüfter Frischluft aus der Umgebung in das Gehäuseinnere und über eine Gebläseöffnung aus dem Gehäuseinneren heraus fördert, wobei mittels eines Gehäuseaufsatzes, der mit dem Gehäuse verbindbar oder mit diesem einstückig ist, die erste Ansaugöffnung von einer Gehäusekammer überfangen ist, wobei
in dem Gehäuseaufsatz (8) eine zweite Ansaugöffnung (84) vorgesehen ist, über die allein die Gehäusekammer (80) zur Umgebung (U) hin offen ist und
die Ansaugöffnungen (12;84) koaxial angeordnet sind, dadurch gekennzeichnet, daß
der Strömungsquerschnitt (d) der zweiten Ansaugöffnung (84) strömungsbestimmend kleiner ist als derjenige (D) der ersten Ansaugöffnung (12).

2. Luftdusche nach Anspruch 1, dadurch gekennzeichnet, daß die Ansaugöffnungen (12;84) rotationssymmetrisch ausgebildet sind.

3. Luftdusche nach Anspruch 1 oder 2, dadurch gekennzeichnet, daß die Ansaugöffnungen (12;84) als Kreisquerschnitte ausgebildet sind.

4. Luftdusche nach einem der Ansprüche 1 bis 3, dadurch gekennzeichnet, daß der Gehäuseaufsatz (8) als rotationssymmetrisches Bauteil ausgebildet ist.

5. Luftdusche nach Anspruch 4, dadurch gekennzeichnet, daß die Rotationsachsen des Gehäuseaufsatzes (8) mit derjenigen einer (der) Ansaugöffnung(en) zusammenfällt.

6. Luftdusche nach einem der Ansprüche 1 bis 5, dadurch gekennzeichnet, daß die erste Ansaugöffnung (12) in einer Stirnwand (11) des Gehäuses (1) vorgesehen ist, deren Umrandung mit einer ersten Stirnseite (81) des Gehäuseaufsatzes (8) bündig ist.

7. Luftdusche nach einem der Ansprüche 1 bis 6, dadurch gekennzeichnet, daß der Gehäuseaufsatz (8) ein zylindrisches oder kegelstumpfförmiges Umfangsteil (83) aufweist, das die an dem Gehäuse (1) anliegende erste Stirnseite (81) mit einer zweiten Stirnseite (82) verbindet, in der sich die zweite Ansaugöffnung (84) befindet.

8. Luftdusche nach Anspruch 7, dadurch gekennzeichnet, daß in dem Gehäuseaufsatz (8) mindestens ein Leitblech (85) senkrecht zu dem Umfangsteil (83) an dieses anschließt, das mit einer rotationssymmetrischen Strömungsöffnung (86) versehen ist.

9. Luftdusche nach Anspruch 8, dadurch gekennzeichnet, daß die Strömungsöffnung (86) des Leitbleches (85) einen Strömungsquerschnitt aufweist, der, in Abhängigkeit von seinem Abstand von der ersten bzw. der Zweiten Ansaugöffnung (12;84) zu den Strömungsquerschnitten (D;d) linear und dabei größer als derjenige der zweiten und kleiner als derjenigen der ersten Ansaugöffnung (84;12) ist.

10. Luftdusche nach Anspruch 7, dadurch gekennzeichnet, daß in dem Gehäuseaufsatz (8) ein Leitblech (89), hohlkreiszylinderförmig ausgebildet, an der zweiten Stirnseite (82) nach innen gerichtet angeschlossen ist.

11. Luftdusche nach einem der Ansprüche 7 bis 10, dadurch gekennzeichnet, daß die zweite Ansaugöffnung (84) von einer kegelstumpfförmigen Einziehung (88) der zugehörigen Stirnseite (82) koaxial umgeben ist.

## Claims

1. An air blower, in particular for drying hair, essentially comprising a housing with a current supply for an electric motor fixed inside the housing, a fan connected to the electric motor, and further structural elements, wherein a first intake opening is provided on the housing in such a way that the fan conveys fresh air from the surrounding atmosphere into the interior of the housing and out from the interior of the housing by way of a discharge opening, wherein the first intake opening is covered by a housing chamber by means of a housing attachment which can be connected to the housing or is integral therewith, wherein a second intake opening (84), by way of which alone the housing chamber (80) is open to the surrounding atmosphere (**U**), is provided in the housing attachment (8), and the intake openings (12; 84) are arranged coaxially, **characterized in that** the flow cross-section (**d**) of the second intake opening (84) is smaller for determining the flow than that (**D**) of the first intake opening (12).

2. An air blower according to Claim 1, **characterized in that** the intake openings (12; 84) are made rotationally symmetrical.

3. An air blower according to Claim 1 or 2, **characterized in that** the intake openings (12; 84) are constructed as circular cross-sections.

4. An air blower according to one of Claims 1 to 3, **characterized in that** the housing attachment (8) is constructed as a rotationally symmetrical component.

5. An air blower according to Claim 4, **characterized in that** the [axis] of rotation of the housing attachment (8) concides with that of an or the intake opening or openings.

6. An air blower according to one of Claims 1 to 5, **characterized in that** the first intake opening (12) is provided in a front wall (11) of the housing (1), the surrounding edge of which is flush with a first front face (81) of the housing attachment (8).

7. An air blower according to one of Claims 1 to 6, **characterized in that** the housing attachment (8) comprises a cylindrical or frustoconical peripheral part (83) which connects the first front face (81) resting on the housing (1) to a second front face (82) in which the second intake opening (84) is situated.

8. An air blower according to Claim 7, **characterized in that** in the housing attachment (8) at least one baffle plate (85) is attached to the peripheral part (83) at right angles thereto, the said peripheral part (83) being provided with a rotationally symmetrical flow opening (86).

9. An air blower according to Claim 8, **characterized in that** the flow opening (86) of the baffle plate (85) has a flow cross-section which, as a function of the distance thereof from the first and the second intake opening (12; 84) respectively, is in line with the flow cross-sections (**D**; **d**) and so is larger than that of the second and smaller than that of the first intake opening (12; 84).

10. An air blower according to Claim 7, **characterized in that** in the housing attachment (8) a baffle plate (89) constructed in the shape of a hollow circular cylinder is connected, directed inwards, to the second front face (82).

11. An air blower according to one of Claims 7 to 10, **characterized in that** the second intake opening (84) is surrounded coaxially by a frustoconical constriction (88) of the associated front face (82).

## Revendications

1. Séchoir, destiné en particulier au séchage des cheveux, constitué principalement d'un carter avec une alimentation en électricité prévue pour un moteur électrique monté fixe à l'intérieur du carter, d'un ventilateur couplé au moteur électrique et d'autres éléments, une première ouverture d'admission étant prévue sur le carter de manière telle que le ventilateur achemine de l'air frais provenant de l'extérieur vers l'intérieur du carter et l'expulse hors du carter par l'intermédiaire d'une ouverture de soufflage, la première ouverture d'aspiration étant recouverte par une première chambre de carter grâce à un capuchon de carter, qui peut être assemblé audit carter ou qui est d'un seul tenant avec celui-ci, une deuxième ouverture d'aspiration (84), par laquelle seule la chambre de carter (80) est ouverte sur l'extérieur (U), étant prévue dans le capuchon de carter (8), et les ouvertures d'aspiration (12; 84) étant disposées coaxialement,
caractérisé en ce que la section d'écoulement (d) de la deuxième ouverture d'aspiration (84) est inférieure, d'une manière déterminante pour le flux, à celle (D) de la première ouverture d'aspiration (12).

2. Séchoir selon la revendication 1, caractérisé en ce que la configuration des ouvertures d'aspiration (12 ; 84) est symétrique de révolution.

3. Séchoir selon la revendication 1 ou 2, caractérisé en ce que les ouvertures d'aspiration (12 ; 84) sont de section transversale circulaire.

4. Séchoir, selon l'une des revendications 1 à 3, caractérisé en ce que le capuchon de carter (8) est conçu sous forme d'un élément de révolution symétrique.

5. Séchoir selon la revendication 4, caractérisé en ce que l'axe de rotation du capuchon de carter (8) coïncident avec celui de la (ou des) ouverture(s) d'aspiration.

6. Séchoir selon l'une des revendications 1 à 5, caractérisé en ce que la première ouverture d'aspiration (12) est ménagée dans une face frontale (11) du carter (1), dont le pourtour coopère avec une première face frontale (81) du capuchon de carter (8).

7. Séchoir selon l'une des revendications 1 à 6, caractérisé en ce que le capuchon de carter (8) présente une partie périphérique (83) cylindrique ou tronconique, qui relie la première face frontale (81) en appui contre le carter (1), avec une deuxième face frontale (82), dans laquelle se situe la deuxième ouverture d'aspiration (84).

8. Séchoir selon la revendication 7, caractérisé en ce que dans le capuchon de carter (8), au moins une surface directrice (85) se raccorde perpendiculairement à la partie périphérique (83), ladite surface présentant une ouverture d'écoulement (86) symétrique de révolution.

9. Séchoir selon la revendication 8, caractérisé en ce que l'ouverture d'écoulement (86) de la plaque directrice (85) présente une section d'écoulement qui dépend linéairement de sa distance à la première ou à la deuxième ouverture d'aspiration (12 ; 84), et de leurs sections d'écoulement (D ; d), de telle façon que la section de cette ouverture d'écoulement est supérieure à celle de la deuxième ouverture d'aspiration (84) et inférieure à celle de la première (12).

10. Séchoir selon la revendication 7, caractérisé en ce que dans le capuchon de carter (8), une surface directrice (89) est conformée en cylindre circulaire creux et se raccorde à la deuxième face frontale (82) en étant orientée vers l'intérieur.

11. Séchoir selon l'une des revendications 7 à 10, caractérisé en ce que la deuxième ouverture d'aspiration (84) est entourée coaxialement par un retrait tronconique (88) de la face frontale (82) correspondante.
